# EUROPÄISCHE PATENTSCHRIFT

(11) **EP 0 849 432 B1**
(45) Veröffentlichungstag und Bekanntmachung des Hinweises auf die Patenterteilung: **27.10.1999**
(21) Anmeldenummer: 97121394.7
(22) Anmeldetag: 05.12.1997
(51) Int. Cl.: E06B 11/08

(54) **Personendurchgangssperre**
Swing door for a passage used by people
Portillion pour le passage de personnes

(30) Priorität: 19.12.1996 DE 29622095 U
(43) Veröffentlichungstag der Anmeldung: 24.06.1998
(73) Patentinhaber: WANZL METALLWARENFABRIK GMBH, D-89336 Leipheim (DE)
(72) Erfinder: Strauch, Jörg, 89346 Bibertal/Kissendorf (DE)

(56) Entgegenhaltungen:
- DE-U- 7 713 093

## Beschreibung

Die Erfindung betrifft eine Personendurchgangssperre, deren um eine vertikale Achse verschwenkbarer, ein Schwenkrohr aufweisender Türflügel mit Hilfe eines Schlosses verriegelbar ist und mit einer Paniksicherung, die ein Bewegen des verriegelten Türflügels nur unter Aufbietung einer vorbestimmten Mindestkraft erlaubt, wobei das mit einem Verriegelungsteil zusammenwirkende Schloß in einem Tragteil angeordnet ist, das mit einer Rastvorrichtung verbunden ist, die im Schwenkrohr entlang der vertikalen Achse bewegbar geführt ist und einen Teil der Paniksicherung bildet und wobei durch Entriegeln des Schlosses und durch Anheben des Tragteiles sowie der Rastvorrichtung ein Verschwenken des Türflügels und durch Absenken des Tragteiles mit der Rastvorrichtung und durch Verriegeln des Schlosses eine Arretierung des Türflügels erzielbar ist. Eine derartige Personendurchgangssperre ist aus DE-U-7 713 093 bekannt.

Personendurchgangssperren dieser Art dienen hauptsächlich zur Absperrung von Kassendurchgängen in Geschäften. Herkömmliche Personendurchgangssperren (DE-U-77 13 093) weisen ein Schloß auf, das an einer Seite des Schwenkrohres an einem Tragteil zwischen dem Türflügel angeordnet ist. Mit Hilfe eines Schlüssels wird das Schloß geöffnet und durch Anheben des Tragteiles kann der Türflügel mitsamt dem Schwenkrohr in eine Durchgangsstellung geschwenkt werden. Durch Absenken des Tragteiles rastet dasselbe wieder ein und das Schloß kann mit dem Schlüssel abgesperrt werden. Der Türflügel ist dann fest in seiner geöffneten Stellung. Zur Drehung des Türflügels muß das Tragteil für den Bediener umständlich von hinten erfaßt werden. Außerdem geht man heute dazu über, die Türflügel aus Plexiglas oder ähnlichem herzustellen, das direkt am Schwenkrohr anliegt. Es bleibt zwischen Türflügel und Schwenkrohr kein Platz mehr für ein Tragteil mit Schloß. Dies ist von Nachteil.

Die Aufgabe der Erfindung ist es, eine Personendurchgangssperre so weiterzuentwickeln, daß die genannten Nachteile vermieden werden.

Die Lösung der Aufgabe besteht darin, daß das Schloß an der Kopfseite der Personendurchgangssperre angeordnet ist, und daß das Tragteil und das Schloß das Schwenkrohr oberseitig überragen.

Es ist ein großer Vorteil der neuartigen Personendurchgangssperre, daß das am Tragteil angeordnete Schloß leicht zugänglich ist, da es über dem Schwenkrohr an der Kopfseite der Personendurchgangssperre angeordnet ist. Diese Anordnung ist besonders für Personendurchgangssperren geeignet, die als Durchgangssperre eine Plexiwand oder ein ähnlich flächiges Gebilde aufweisen, das direkt am Schwenkrohr anliegt und keinen Platz mehr für ein Schloß zwischen Schwenkrohr und Türflügel bietet. Durch Anheben des Tragteiles und einfaches Drehen des Türflügels ist die Personendurchgangssperre durchgängig.

Die Erfindung soll an einem Ausführungsbeispiel näher erläutert werden. Es zeigt
Fig. 1 einen Schnitt durch eine gesperrte Personendurchgangssperre, sowie
Fig. 2 einen Schnitt durch eine geöffnete Personendurchgangssperre.

In Fig. 1 ist ein Schnitt durch eine gesperrte Personendurchgangssperre 1 gezeigt. Die Personendurchgangssperre 1 ist mit einem Standrohr 2, einem am Standrohr 2 schwenkbar gelagerten Schwenkrohr 3 und einem am Schwenkrohr 3 befestigten Türflügel 4 ausgestattet. Das Standrohr 2 kann mittels eines Fußes 17 am Boden befestigt werden und weist Lagerelemente 18 für das Schwenkrohr 3 auf. Ein Lagerelement 18 ist am Standrohr 2 unten zur unteren Abstützung des Schwenkrohres 3 angeordnet. Ebenso sind Lagerelemente 19 für das Schwenkrohr 3 zwischen Standrohr 2 und Schwenkrohr 3 angeordnet. Den oberen Abschluß der Personendurchgangssperre 1 bildet ein Tragteil 5, welches das Schwenkrohr 3 überragt. Im Tragteil 5 ist ein Schloß 15 angeordnet, das mit seinem Riegel 21 ein Verriegelungsteil 16 hintergreift und so das Anheben des Tragteiles 5 verhindert, weil das Verriegelungsteil 16 ortsfest mit dem ebenfalls ortsfesten Standrohr 2 verschraubt ist. Das Tragteil 5 ist mit einem Rastrohr 6 verbunden, das um und entlang der Achse 24 des Schwenkrohres 3 bewegbar angeordnet ist. Das Rastrohr 6 weist eine Nut 7 auf, die parallel zur gemeinsamen Längsachse 24 von Standrohr 2 und Schwenkrohr 3 angeordnet ist. In der Nut 7 befindet sich ein Nutenstein 8, der am Schwenkrohr 3 ortsfest angeordnet und in der Nut 7 bewegbar geführt ist. Das Rastrohr 6 weist Ausschnitte 11 auf, die zur Verrastung mit einem Sicherungsbolzen 12 bestimmt sind, der in einer Nut 13 einer kreisförmigen Platte 14 gehalten wird. Zusammen mit einer Druckfeder 22 und einer Sechskantschraube 23 bilden das Rastrohr 6, der Sicherungsbolzen 12 und die Platte 14 eine sogenannte "Paniksicherung", wie sie beispielsweise im deutschen Gebrauchsmuster DE-U-75 34 142 näher beschrieben ist.

Fig. 2 zeigt einen Schnitt durch eine geöffnete Personendurchgangssperre 1. Der Riegel 21 des Schlosses 15 ist zusammen mit dem Rastrohr 6 aus dem Verriegelungsteil 16 zurückgezogen, so daß das Tragteil 5 nach oben bewegt werden kann. Dadurch wird die Versperrung zwischen dem Rastrohr 6 und dem Sicherungsbolzen 12 aufgehoben, so daß sich das Schwenkrohr 3 und damit der Türflügel 4 verschwenken lassen. Zur Arretierung des Türflügels 4 wird das Tragteil 5 wieder heruntergedrückt, so daß ein dafür vorgesehener Ausschnitt 11 des Rastrohres 6 wieder den Sicherungsbolzen 12 umgreift. Nach Absenken des Tragteiles 5 hintergreift das Schloß 15 von selbst das Verriegelungsteil 16. Der Türflügel 4 ist wieder arretiert.

## Patentansprüche

1. Personendurchgangssperre (1), deren um eine vertikale Achse verschwenkbarer, ein Schwenkrohr (3) aufweisender Turflügel (4) mit Hilfe eines Schlosses (15) verriegelbar ist und mit einer Paniksicherung, die ein Bewegen des verriegelten Türflügels (4) nur unter Aufbietung einer vorbestimmten Mindestkraft erlaubt, wobei das mit einem Verriegelungsteil (16) zusammenwirkende Schloß (15) in einem Tragteil (5) angeordnet ist, das mit einer Rastvorrichtung verbunden ist, die im Schwenkrohr (3) entlang der vertikalen Achse bewegbar geführt ist und einen Teil der Paniksicherung bildet und wobei durch Entriegeln des Schlosses (15) und durch ein Anheben des Tragteiles (5) sowie der Rastvorrichtung ein Verschwenken des Türflügels (4) und durch Absenken des Tragteiles (5) mit der Rastvorrichtung und durch Verriegeln des Schlosses (15) eine Arretierung des Türflügels (4) erzielbar ist, dadurch **gekennzeichnet,** daß das Schloß (15) and der Kopfseite der Personendurchgangssperre (1) angeordnet ist, und daß das Tragteil (5) und das Schloß (15) das Schwenkrohr (3) oberseitig überragen.

2. Personendurchgangssperre nach Anspruch 1, dadurch **gekennzeichnet,** daß das Verriegelungsteil (16) ortsfest angeordnet ist.

3. Personendurchgangssperre nach Anspruch 1 oder 2, dadurch **gekennzeichnet,** daß das Rastrohr (6) eine zur Längsachse (24) des Schwenkrohres (3) parallel verlaufende Nut (7) aufweist, in der ein am Schwenkrohr (3) ortsfest angeordneter Nutenstein (8) bewegbar geführt ist.

4. Personendurchgangssperre nach einem der Ansprüche 1 bis 3, dadurch **gekennzeichnet,** daß das Schloß (25) nach Absenken des Tragteiles (5) von selbst das Verriegelungsteil (16) hintergreift.

## Claims

1. A barrier (1) for people traffic, whose gate arm (4) - pivotable about a vertical axis and having a pivotal tube (3) - is lockable by a lock (15) and which has a panic safety device permitting motion of the locked gate arm (4) only by exerting a pre-determined minimum force, the lock (15) which co-operates with a locking part (16) being arranged in a supporting part (5) connected to a catch arrangement which is movably guided, along the vertical axis, in the pivotal tube (3) and which forms part of the panic safety device, and the gate arm (4) being pivotable by unlocking the lock (15) and raising the supporting part (5) and the catch arrangement, and the gate arm (4) being securable by lowering the supporting part (5) together with the catch arrangement and locking the lock (15), characterised in that the lock (15) is arranged at the head end of the barrier (1) for people traffic, and in that the supporting part (5) and the lock (15) rise above the pivotal tube (3) at the top.

2. A barrier for people traffic in accordance with Claim 1, characterised in that the locking part (16) is fixedly arranged.

3. A barrier for people traffic in accordance with Claim 1 or 2, characterised in that the catch tube (6) has a slot (7) which extends parallel to the longitudinal axis (24) of the pivotal tube (3) and in which a sliding block (8) fixedly arranged on the pivotal tube (3) is movably guided.

4. A barrier for people traffic in accordance with any one of Claims 1 to 3, characterised in that the lock (25) automatically engages behind the locking part (16) after lowering of the supporting part (5).

## Revendications

1. Barrière (1) pour passage de personnes, comprenant un battant de portillon (4), présentant un tube pivotant (3), que l'on peut animer d'un pivotement autour d'un axe vertical et qui est verrouillable à l'aide d'une serrure (15), ainsi qu'une sécurité en cas de panique, laquelle autorise seulement le mouvement du battant verrouillé (4) lorsqu'il est soumis à une force minimale prédéterminée, la serrure (15), coopérant avec une partie de verrouillage (16), étant installée dans une partie de support (5) reliée à un dispositif d'arrêt, lequel est mobile et guidé dans le tube pivotant (3) le long de l'axe vertical et constitue une partie de la sécurité en cas de panique, le déverrouillage de la serrure (15) et le soulèvement de la partie de support (5) ainsi que du dispositif d'arrêt permettant d'obtenir un pivotement du battant (4), et l'abaissement de la partie de support (5) avec le dispositif d'arrêt, de même que le verrouillage de la serrure (15), permettant d'obtenir un blocage du battant (4), **caractérisée** en ce que la serrure (15) est installée côté tête de la barrière (1), et que la partie de support (5) et la serrure (15) dépassent en haut du tube pivotant (3).

2. Barrière pour passage de personnes selon la revendication 1, caractérisée en ce que la partie de verrouillage (16) est agencée stationnaire.

3. Barrière pour passage de personnes selon la revendication 1 ou 2, caractérisée en ce que le dispositif d'arrêt comprend un tube d'arrêt (6) présentant une rainure (7) parallèle à l'axe (24) du tube pivotant (3) et dans laquelle est disposé mobile et guidé un élément coulissant (8) agencé fixe sur le tube pivotant (3).

4. Barrière pour passage de personnes selon une des revendications 1 à 3, caractérisée en ce que la serrure (15) vient s'accrocher d'elle-même derrière la partie de verrouillage (16) après l'abaissement de la partie de support (5).
